# EUROPÄISCHE PATENTSCHRIFT

(11) **EP 2 320 062 B1**
(45) Veröffentlichungstag und Bekanntmachung des Hinweises auf die Patenterteilung: **09.05.2012**
(21) Anmeldenummer: 10178585.5
(22) Anmeldetag: 23.09.2010
(51) Int. Cl.: F02M 51/06, F02M 61/16

(54) **Einspritzventil und Herstellungsverfahren desselben**
Injection valve and manufacturing method thereof
Vanne d'injection et procédé de production associé

(30) Priorität: 06.11.2009 DE 102009046466
(43) Veröffentlichungstag der Anmeldung: 11.05.2011
(73) Patentinhaber: Robert Bosch GmbH, 70442 Stuttgart (DE)
(72) Erfinder: Maier, Dieter, 87549 Rettenberg (DE)

(56) Entgegenhaltungen:
- EP-A1- 2 221 468
- DE-A1-102004 058 803
- DE-A1-102005 039 288
- DE-A1-102005 052 255
- US-A- 5 732 888
- US-A1- 2009 200 405

## Beschreibung

### Stand der Technik

Die Erfindung geht aus von einem Einspritzventil, insbesondere für Kraftstoffeinspritzanlagen von Brennkraftmaschinen in Kraftfahrzeugen, nach dem Oberbegriff des Anspruchs 1 bzw. von einem Verfahren zur Herstellung eines Einspritzventils nach dem Oberbegriff des Anspruchs 9.

Solche Einspritzventile sind allgemein bekannt. Beispielsweise ist aus der Druckschrift DE 10 2004 058 803 A1 ein Einspritzventil mit einem Ventilsitzträger bekannt, mit einem am Ende des Ventilsitzträgers sich befindlichen, eine Ventilöffnung umschließenden Ventilsitz, mit einer im Ventilsitzträger koaxial angeordneten, axial verschiebbar geführten Ventilnadel, die an ihrem dem Ventilsitz zugekehrten Nadelende eine mit dem Ventilsitz zum Schließen und Freigeben der Ventilöffnung zusammenwirkendes Ventilschließglied trägt, mit einem Elektromagneten zur Hubbetätigung der Ventilnadel, der einen inneren, hohlzylindrischen Magnetkern, einen äußeren Magnettopf, eine dazwischenliegende, an einem Anschlussstecker angeschlossene Magnetspule und einen dem Magnetkern axial gegenüberliegenden Magnetanker aufweist, der an dem vom Ventilschließglied abgekehrten Nadelende der Ventilnadel angeordnet ist, wobei Ventilöffnung und Ventilsitz am einteiligen Ventilsitzträger selbst ausgebildet sind, wobei die axial verschiebbar Führung der Ventilnadel dem Ventilsitzträger zugewiesen ist, wobei Magnetspule und Anschlussstecker in einem kunststoffumspritzten separaten Spulenteil zusammengefasst sind.

### Offenbarung der Erfindung

Das erfindungsgemäße Einspritzventil gemäß Anspruch 1 sowie den nebengeordneten Ansprüchen und das erfindungsgemäße Verfahren zur Herstellung eines Einspritzventils gemäß Anspruch 8 sowie den nebengeordneten Ansprüchen haben gegenüber dem Stand der Technik den Vorteil, dass der Ventilsitzträger in einem einteiligen Bauteil hergestellt ist und somit keine Verbindungsprozesse notwendig sind. Insbesondere ist keine Schweißverbindung notwendig, sodass eine Verformung aufgrund der Hitzeeinwirkung vermieden wird.

Zusätzlich zu diesem Vorteil wird durch die Herstellung eines einteiligen Bauteils, das im Wesentlichen aus einem magnetischen und einem unmagnetischen Material (im Folgenden auch magnetische Trennung oder magnetische Drossel genannt) besteht (im Folgenden auch 2-Komponenten-Bauteil bzw. 3-Komponenten-Bauteil genannt), eine vergleichsweise hohe magnetische Kraft zur Hubbetätigung der Ventilnadel erreicht. Weiterhin ist nur vergleichsweise geringer Bauraum für Ventilsitz, Ventilsitzträger und magnetische Trennung erforderlich. Außerdem ist ein vergleichsweise runder Lauf einer oberen zu einer unteren Nadelführung erreichbar. Insgesamt ist es erfindungsgemäß möglich, verschiedene Bereiche des Ventilsitzträgers hinsichtlich ihres Materials weitgehend optimal an ihre jeweiligen zu erfüllenden Aufgaben anzupassen und dennoch durch die einteilige Anordnung eine kostengünstige Herstellbarkeit zu gewährleisten sowie die Nachteile von Verbindungsprozessen (wie die Verringerung der Maßgenauigkeit) zu vermeiden.

Gemäß der Erfindung ist vorgesehen, dass der Ventilsitzträger als MIM (Metall Injection Moulding)-Teil hergestellt ist. Dadurch ist ein erfindungsgemäßes Einspritzventil mit den genannten Vorteilen mittels bekannter Spritzgussverfahren, insbesondere MIM-Technologie, einfach und kostengünstig herstellbar. Insbesondere ist es möglich, dass die Spritzlöcher bereits bei der Formgebung des 2-K-Bauteils bzw. des 3-K-Bauteils erzeugt werden.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Weiterbildung ist vorgesehen, dass der Ventilsitzträger im Bereich des Ventilsitzes im Wesentlichen aus dem ersten Material gefertigt ist. Weiterhin ist der Ventilsitzträger am dem Ventilsitz axial entgegengesetzten Ende aus dem zweiten Material (magnetische Trennung) gefertigt. Dadurch ist eine vergleichsweise hohe magnetische Kraft zur Hubbetätigung der Ventilnadel bei einteiliger Bauweise von Ventilsitzträger und Ventilsitz erreichbar.

Gemäß einer anderen bevorzugten Weiterbildung ist vorgesehen, dass der Ventilsitzträger im Bereich des Ventilsitzes Spritzlöcher aufweist. Dadurch, dass die Spritzlöcher in den Ventilsitz eingebracht werden, ist ein Einkleben beispielsweise einer Spritzlochscheibe nicht mehr notwendig und es wird ein Fertigungsprozess eingespart.

Gemäß zwei anderer bevorzugter Weiterbildungen ist vorgesehen, dass die Spritzlöcher nach der Formgebung in den Ventilsitz gebohrt sind oder die Spritzlöcher mittels eines Laserverfahrens bzw. mittels eines Abtragungsverfahrens gefertigt sind. Dadurch ist es möglich, dass die Spritzlöcher auch erst nach der Formgebung des Ventilsitzträgers in diesen eingebracht werden und mittels bekannter Technologien hergestellt werden.

Gemäß einer anderen bevorzugten Weiterbildung ist vorgesehen, dass eine der Ventilnadel zugekehrte Oberfläche des Ventilsitzträgers im Bereich des Ventilsitzes mittels eines Nitrierverfahrens oder eines Oberflächenbeschichtungsverfahrens gehärtet ist. Durch diese Härtung werden der Dichtsitz des Ventilsitzes sowie die Nadelführung des Ventilsitzes vergleichsweise erheblich verbessert. Zur Härtung sind bekannte Härteverfahren einsetzbar. Außerdem wird die Verschleißfestigkeit vergleichsweise erheblich verbessert.

Gemäß einer anderen bevorzugten Weiterbildung ist vorgesehen, dass der Ventilsitzträger als 3-K-Bauteil gefertigt ist und im Bereich des Ventilsitzes im Wesentlichen aus einem dritten Material gefertigt ist, wobei das dritte Material eine vergleichsweise große Härte aufweist. Durch die Herstellung eines Ventilsitzträgers aus drei Materialien (3-Komponenten MIM-Technik) ist es möglich, auf nachträgliche Härteverfahren des Ventilsitzes zu verzichten und den Fertigungsprozess zu verkürzen. Das erste Material ist in diesem Fall zwischen dem Bereich des Ventilsitzes und dem Bereich der magnetischen Drossel angeordnet.

Weiterer Gegenstand der Erfindung ist ein Verfahren zu Herstellung eines Einspritzventils gemäß Anspruch 8. Der Ventilsitzträger wird in einem einteiligen Bauteil hergestellt und es sind keine Verbindungsprozesse notwendig. Insbesondere ist keine Schweißverbindung notwendig, sodass eine Verformung aufgrund der Hitzeeinwirkung vermieden wird. Zusätzlich zu diesem Vorteil wird durch die Herstellung eines einteiligen Bauteils, das im Wesentlichen ein magnetisches und ein unmagnetisches Material aufweist, eine vergleichsweise hohe magnetische Kraft zur Hubbetätigung der Ventilnadel erreicht.

Weiterhin ist nur vergleichsweise geringer Bauraum für Ventilsitz, Ventilsitzträger und magnetische Trennung erforderlich. Außerdem ist ein vergleichsweise runder Lauf der oberen zur unteren Nadelführung erreichbar. Dadurch, dass die Spritzlöcher direkt in den Ventilsitz eingebracht werden, ist ein Einkleben beispielsweise einer Spritzlochscheibe nicht mehr notwendig und es wird ein Fertigungsprozess eingespart. Die Herstellung mittels MIM-Technologie erfordert vergleichsweise wenige Fertigungsschritte.

Gemäß einer bevorzugten Weiterbildung ist vorgesehen, dass der Ventilsitzträger im Bereich des Ventilsitzes im Wesentlichen aus einem dritten Material gefertigt wird, wobei das dritte Material eine vergleichsweise große Härte aufweist. Durch die Herstellung eines Ventilsitzträgers aus drei Materialien (3-Komponenten MIM-Technik) ist es möglich, auf nachträgliche Härteverfahren des Ventilsitzes zu verzichten und den Fertigungsprozess zu verkürzen.

Ausführungsbeispiele der vorliegenden Erfindung sind in den Zeichnungen dargestellt und in der nachfolgenden Beschreibung näher erläutert.

### Kurze Beschreibung der Zeichnungen

Es zeigen
**Figur 1** eine schematisierte Darstellung eines Längsschnittes eines Einspritzventils gemäß dem Stand der Technik,
**Figur 2** eine Prinzipdarstellung eines Längsschnittes eines Einspritzventils gemäß einer ersten Ausführungsform der vorliegenden Erfindung und
**Figur 3** eine Prinzipdarstellung eines Längsschnittes eines Einspritzventils gemäß einer zweiten Ausführungsform der vorliegenden Erfindung.

### Ausführungsform(en) der Erfindung

In den verschiedenen Figuren sind gleiche Teile stets mit den gleichen Bezugszeichen versehen und werden daher in der Regel auch jeweils nur einmal benannt bzw. erwähnt.

Das in **Figur 1** im Längsschnitt schematisiert dargestellte Einspritzventil gemäß dem Stand der Technik wird in Kraftstoffeinspritzanlagen von Brennkraftmaschinen in Kraftfahrzeugen eingesetzt. Es weist einen Träger 11', eine im Träger 11' koaxial angeordnete Ventilnadel 12, einen Elektromagneten 13 zum Betätigen der Ventilnadel 12, sowie einen Anschlussstutzen 14 zum Zuführen von Kraftstoff auf. Der Träger 11' weist einen unteren Bereich, der im Folgenden auch als Ventilsitzträger 11 bezeichnet wird, und einen oberen Bereich 201 auf.

Beim Herstellen des Trägers 11' wird in dessen Bodenbereich eine Ventilöffnung 15 und ein diese umschließender Ventilsitz 16 aus- bzw. angeformt. Gemäß dem Stand der Technik ist im Boden des Ventilsitzträgers 11 auf der vom Ventilsitz 16 abgekehrten Außenseite eine Ausnehmung koaxial zur Ventilöffnung 15 eingeformt, in die eine Spritzlochscheibe 17 eingeklebt ist. An seinem vom Ventilsitz 16 abgekehrten Ende ist der Träger 11' mit einer außen umlaufenden Ringnut 18 versehen.

Die hohlzylindrische Ventilnadel 12 ist an ihrem vom Ventilsitz 16 abgekehrten Ende zum Kraftstoffeintritt offen und trägt an ihrem dem Ventilsitz 16 zugekehrten anderen Ende ein Ventilschließglied 19, das mit dem Ventilsitz 16 zum Freigeben und Schließen der Ventilöffnung 15 zusammenwirkt. Zum Kraftstoffaustritt ist die Ventilnadel 12 mit einem radial durch die Zylinderwand hindurchgehenden Austrittsloch 20 versehen. An dem vom Ventilschließglied 19 abgekehrten Ende der Ventilnadel 12 ist ein Magnetanker 21 angeordnet, über den die Ventilnadel 12 in dem Ventilsitzträger 11 axial verschiebbar geführt ist. Eine innen am Ventilschließglied 19 ausgerichtete ebene Fläche 22 dient als Reflexionsfläche für einen Laserstrahl bei der Trockeneinstellung des Ventilhubs.

Der Elektromagnet 13 umfasst neben dem mit der Ventilnadel 12 einstückig ausgebildeten Magnetanker 21 einen innenliegenden, hohlzylindrischen Magnetkern 23, einen außenliegenden, tiefgezogenen Magnettopf 24 und eine zwischen Magnetkern 23 und Magnettopf 24 einliegende Magnetspule 25, die aus auf einen Spulenkörper aufgewickelten Erregerwicklungen besteht. Die Magnetspule 25 ist an einem Anschlussstecker 26 angeschlossen. Der hohlzylindrische Magnetkern 23 ist an dem vom Ventilsitz 16 abgekehrten Ende des Trägers 11' in diesen eingepresst. Seine Einpresstiefe bestimmt den Hub der Ventilnadel 12.

Die Magnetspule 25 und der Anschlussstecker 26 sind zu einem kunststoffumspritzten Spulenteil 27 zusammengefasst, das auf den Träger 11' aufgeschoben wird. Auf das kunststoffumspritzte Spulenteil 27 wird der Magnettopf 24 aufgesetzt, der mit seinem Topfboden 241 den Träger 11' umschließt und mit seinem Topfmantel 242 am Topföffnungsrand einen am Ventilsitzträger 11 angeformten Radialflansch 111 nahezu spiellos übergreift. Der Radialflansch 111 ist in Höhe des Magnetkerns 23 an der Ventilnadel 12 angeordnet.

Die Ventilnadel 12 wird mit ihrem Ventilschließglied 19 durch eine als Druckfeder ausgebildete Ventilschließfeder 28 auf den Ventilsitz 16 aufgepresst. Hierzu stützt sich die Ventilschließfeder 28 einerseits in einer im Innern der Ventilnadel 12 ausgebildeten, radialen Ringschulter 121 und andererseits an einer Einstellhülse 29 ab, die in den Magnetkern 23 eingepresst ist. Die Einpresstiefe der Einstellhülse 29 bestimmt die Federvorspannung der Ventilschließfeder 28 und damit die Schließkraft der Ventilnadel 12. Bei geschlossenem Ventil ist zwischen den ringförmigen Stirnflächen von Magnetanker 21 und Magnetkern 23 ein Arbeitsluftspalt 30 vorhanden. Der Magnetkern 23, der Magnettopf 24, der Radialflansch 111 und der Magnetanker 21 bilden einen Magnetkreis.

Der Anschlussstutzen 14 ist als separates Kunststoffspritzgussteil mit integriertem Filter 31 hergestellt. Er weist einerseits einen Ringsteg 141, der mit der Ringnut 18 am Träger 11' eine Klipsverbindung herstellt, und eine radial abstehende Montagenase 142 auf, die als Verdrehsicherung dient und zum lagerichtigen Einsetzen des Einspritzventils in eine Kraftstoffsammelleitung dient.

**Figur 2** zeigt eine schematische Darstellung in Längsschnitt einer ersten Ausführungsform eines erfindungsgemäßen Einspritzventils. Der Ventilsitzträger 11 weist den Ventilsitz 16 mit zwei Spritzlöchern 69 auf. Weiterhin weist der Ventilsitzträger 11 den Radialflansch 111 auf. Der Ventilsitzträger 11 ist mittels einer Kleb-, Löt- oder Schweißverbindung 200 mit dem oberen Bereich des Trägers 11' (nachfolgend auch als übrige Ventilstruktur 201) verbunden. Der Ventilsitzträger 11 ist in einem mindestens den Ventilsitz 16 umfassenden ersten Bereich 91 aus einem im Wesentlichen magnetischen ersten Material gefertigt. Dieses erste magnetische Material weist beispielsweise ein ferromagnetisches Material auf, insbesondere ein Eisenmaterial, ein Kobaltmaterial oder ein Nickelmaterial. Der Ventilsitzträger 11 ist gemäß der ersten Ausführungsform in einem dem Ventilsitz 16 abgekehrten zweiten Bereich 92 aus einem im Wesentlichen unmagnetischen zweiten Material gefertigt (magnetische Trennung). Dieses zweite Material weist beispielsweise ein austenitisches Material, insbesondere ein Stahlmaterial auf.

Durch die magnetische Trennung als Teil des Ventilsitzträgers 11 ist eine vergleichsweise erhebliche Erhöhung der magnetischen Kraft zur Hubbetätigung der Ventilnadel 12 erreichbar. Ventilsitz 16 mit Spritzlöchern 69 und der restliche Ventilsitzträger 11 sind in einem einteiligen Bauteil gefertigt, insbesondere mittels eines 2-Komponenten-MIM (Metal Injection Moulding) Verfahrens durch Spritzgießen der beiden Komponenten und anschließendem Sintern herstellbar. Durch die Fertigung eines einteiligen Bauteils ist ein vergleichsweise verbesserter Rundlauf einer oberen zu einer unteren Nadelführung 400 erreichbar (obere Nadelführung zur besseren Darstellung nicht abgebildet). Zusätzlich ist es möglich, beispielsweise die untere Nadelführung 400 zu unterbrechen und mindestens eine Durchströmnut derart einzubringen, dass durch diese Durchströmnut der Kraftstoff an der unteren Nadelführung vorbeigeführt wird. Außerdem ist es möglich, den erforderlichen Bauraum des Ventilsitzträgers 11 vergleichsweise erheblich zu reduzieren. Weiterhin ist ein Verschweißen eines Bereiches des Ventilsitzes mit dem restlichen Ventilsitzträger 11 nicht erforderlich, sodass Verzug aufgrund der Hitzeeinwirkung vermeidbar ist.

Ein Dichtsitzbereich 300 ist auf einer der Ventilnadel 12 zugekehrten Oberfläche des Ventilsitzes 16 angeordnet und sorgt für den dichten Sitz zwischen Ventilsitz und (hier zur besseren Darstellung nicht abgebildeter) Ventilnadel 12. Der Dichtsitzbereich 300 ist beispielsweise durch Nitrieren der Oberfläche des Ventilsitzes 16 härtbar. Beim Nitrierhärten wird das Werkstück in einem evakuierten Ofen beispielsweise bis zur halben Schmelztemperatur erwärmt. Dann wird im Innern des Ofens eine Stickstoff- oder Kohlenstoffatmosphäre erzeugt (Aufkohlen). Die Stickstoff- oder Kohlenstoffatome diffundieren dann in die äußersten Schichten des Werkstückes ein. Bei diesem Verfahren ist erforderlich, dass die weichmagnetischen Bereiche abgeschirmt werden.

Weiterhin ist eine Härtung der Oberfläche des Ventilsitzes 16 durch Randschichthärten, insbesondere durch induktives Härten mittels eines frequenzabhängigen Magnetfeldes oder mittels Flammhärten, möglich, wodurch die Randschichten des Werkstückes austenitisiert werden. Weiterhin möglich ist ein Härten mittels Laser- oder Elektronenstrahlhärten. Durch eine vergleichsweise große Härte der Oberfläche des Ventilsitzes 16 ist eine vergleichsweise hohe Verschleißfestigkeit des Ventilsitzes 16 erreichbar.

**Figur 3** zeigt eine schematische Darstellung in Längsschnitt einer zweiten Ausführungsform eines erfindungsgemäßen Einspritzventils. Der Ventilsitzträger 11 weist mindestens ein Spritzloch 69 auf. Außerdem weist der Ventilsitzträger 11 den Radialflansch 111 auf. Der Ventilsitzträger 11 ist aus drei Materialien geformt. Im ersten Bereich 91 ist der Ventilsitzträger 11 aus dem magnetischen ersten Material gefertigt. Dieser erste Bereich 91 ist schraffiert dargestellt. Weiterhin ist der Ventilsitzträger 11 im dem Ventilsitz 16 abgekehrten zweiten Bereich 92 aus dem unmagnetischen zweiten Material (magnetische Trennung) gefertigt. Weiterhin ist der Ventilsitz 16 aus einem dritten Material gefertigt, wobei das dritte Material im Wesentlichen ein besonders harter Werkstoff ist. Als besonders harter Werkstoff ist beispielsweise ein Stahlmaterial oder alternativ ein Hartmetall einsetzbar.

Dieses 3-Komponenten-Bauteil wird beispielsweise mittels MIM-Technik geformt, wobei die drei Komponenten den drei Materialien entsprechen. Mittels Spritzgussverfahren und anschließendem Sintern wird das Bauteil bzw. der Ventilsitzträger 11 gefertigt. Bei dieser zweiten Ausführungsform ist ein nachträgliches Härten der Oberfläche des Ventilsitzes 16 nicht notwendig, sodass es möglich ist, die Anzahl der Herstellungsschritte erheblich zu reduzieren.

Jede Materialkomponente des 2-K-Bauteils bzw. des 3-K-Bauteils gemäß der vorliegenden Erfindung umfasst beispielsweise ein Metallpulver mit einem Bindemittel, z.B. einem Kunststoffbindemittel. Durch Sintern wird das jeweilige Bindemittel wieder entfernt. Die Spritzlöcher 69 werden beispielsweise direkt beim Herstellen des einteiligen Ventilsitzträgers 11 mittels MIM-Verfahren hergestellt. Alternativ ist es möglich, die Spritzlöcher erst nach der Herstellung des Ventilsitzträgers 11 in den Ventilsitz 16 einzubringen. Dies geschieht beispielsweise durch Bohren, durch ein Laserverfahren oder durch ein Abtragungsverfahren, beispielsweise ein ECM-Verfahren (Electrochemical Machining).

Der elektrochemische Bearbeitungsprozess beim ECM-Verfahren ist durch eine anodische elektrochemische Auflösung des zu bearbeitenden Werkstückes gekennzeichnet. Durch einen Elektrolyt, der durch einen Spalt zwischen Werkzeug und Werkstück fließt, wird das gelöste Material entfernt und das Werkstück gleichzeitig gekühlt. Mit diesem elektrochemischen Bearbeitungsverfahren ist es möglich, das Werkstück in einem einzigen Arbeitsablauf fertig zu stellen. Beim ECM-Prozess gibt es im Allgemeinen keinen oder nur einen verschwindend geringen Verschleiß an der Werkzeug-Elektrode, und es können sehr hohe Abtragraten erzielt werden.

## Patentansprüche

1. Einspritzventil, insbesondere für Kraftstoffeinspritzanlangen von Brennkraftmaschinen in Kraftfahrzeugen, mit einem Ventilsitzträger (11), wobei der Ventilsitzträger (11) einen Ventilsitz (16) aufweist, mit einer im Ventilsitzträger (11) angeordneten und verschiebbar geführten Ventilnadel (12), mit einem Elektromagneten (13) zur Hubbetätigung der Ventilnadel (12), wobei der Elektromagnet (13) einen inneren, hohlzylindrischen Magnetkern (23), einen äußeren Magnettopf (24), eine an einem Anschlussstecker (26) angeschlossene Magnetspule (25) und einen dem Magnetkern (23) axial gegenüberliegenden Magnetanker (21) aufweist, wobei der Magnetanker (21) an dem vom Ventilsitz (16) abgekehrten Nadelende der Ventilnadel (12) angeordnet ist, **dadurch gekennzeichnet, dass** der Ventilsitzträger (11) als einteiliges Bauteil hergestellt ist und dass der Ventilsitzträger (11) mindestens einen ersten Bereich (91) und einen zweiten Bereich (92) aufweist, wobei der Ventilsitzträger (11) im ersten Bereich (91) im Wesentlichen aus einem magnetischen ersten Material und im zweiten Bereich (92) im Wesentlichen aus einem unmagnetischen zweiten Material gefertigt ist, wobei der Ventilsitzträger (11) als Metal-Injection-Moulding (MIM)-Teil hergestellt ist.

2. Einspritzventil nach Anspruch 1, **dadurch gekennzeichnet, dass** der Ventilsitzträger (11) im Bereich des Ventilsitzes (16) im Wesentlichen aus dem ersten Material gefertigt ist.

3. Einspritzventil nach einem der vorhergehenden Ansprüche, **dadurch gekennzeichnet, dass** der Ventilsitzträger (11) im Bereich des Ventilsitzes (16) Spritzlöcher (69) aufweist.

4. Einspritzventil nach einem der vorhergehenden Ansprüche, **dadurch gekennzeichnet, dass** die Spritzlöcher (69) in den Ventilsitz (16) gebohrt sind.

5. Einspritzventil nach den Ansprüchen 1, 2 oder 3 oder 4, **dadurch gekennzeichnet, dass** die Spritzlöcher (69) mittels eines Laserverfahrens oder eines Abtragungsverfahrens gefertigt sind.

6. Einspritzventil nach einem der vorhergehenden Ansprüche, **dadurch gekennzeichnet, dass** eine der Ventilnadel (12) zugekehrte Oberfläche des Ventilsitzträgers (11) im Bereich des Ventilsitzes (16) mittels eines Nitrierverfahrens oder eines Oberflächenbeschichtungsverfahrens gehärtet ist.

7. Einspritzventil nach Anspruch 1, **dadurch gekennzeichnet, dass** der Ventilsitzträger (11) im Bereich des Ventilsitzes (16) im Wesentlichen aus einem dritten Material gefertigt ist, wobei das dritte Material eine vergleichsweise große Härte aufweist.

8. Verfahren zur Herstellung eines Einspritzventils, wobei in einem Ventilsitzträger (11) mit einem Ventilsitz (16) eine Ventilnadel (12) verschiebbar geführt wird, wobei die Ventilnadel (12) durch einen Elektromagneten (13) betätigt wird, wobei der Elektromagnet (13) aus einem inneren, hohlzylindrischen Magnetkern (23), einem äußeren Magnettopf (24), einer an einem Anschlussstecker (26) angeschlossene Magnetspule (25) und einem dem Magnetkern (23) axial gegenüberliegenden Magnetanker (21) gefertigt wird, wobei der Magnetanker (21) an dem vom Ventilsitz (16) abgekehrten Nadelende der Ventilnadel (12) angeordnet wird, **dadurch gekennzeichnet, dass** der Ventilsitzträger (11) in einem ersten Bereich (91) im Wesentlichen aus einem magnetischen ersten Material gefertigt wird und in einem zweiten Bereich (92) im Wesentlichen aus einem unmagnetischen zweiten Material gefertigt wird, und dass der Ventilsitzträger (11) als einteiliges Bauteil mittels eines MIM-Verfahrens hergestellt wird.

9. Verfahren nach Anspruch 8, **dadurch gekennzeichnet, dass** der Ventilsitzträger (11) im Bereich des Ventilsitzes (16) im Wesentlichen aus einem dritten Material gefertigt wird, wobei das dritte Material eine vergleichsweise große Härte aufweist.

## Claims

1. Injection valve, in particular for fuel injection systems of internal combustion engines in motor vehicles, having a valve seat carrier (11), wherein the valve seat carrier (11) has a valve seat (16), having a valve needle (12) which is arranged and movably guided in the valve seat carrier (11), having an electromagnet (13) for the stroke actuation of the valve needle (12), wherein the electromagnet (13) has an inner hollow cylindrical magnet core (23), an outer magnet pot (24), a magnet coil (25) connected to a connector plug (26) and a magnet armature (21) situated axially opposite the magnet core (23), wherein the magnet armature (21) is arranged on that end of the valve needle (12) which is remote from the valve seat (16), **characterized in that** the valve seat carrier (11) is manufactured as a single-piece component and **in that** the valve seat carrier (11) has at least a first region (91) and a second region (92), wherein the valve seat carrier (11) is produced substantially from a magnetic first material in the first region (91) and is produced substantially from a nonmagnetic second material in the second region (92), wherein the valve seat carrier (11) is manufactured as a metal injection moulded (MIM) part.

2. Injection valve according to Claim 1, **characterized in that** the valve seat carrier (11) is produced substantially from the first material in the region of the valve seat (16).

3. Injection valve according to one of the preceding claims, **characterized in that** the valve seat carrier (11) has spray holes (69) in the region of the valve seat (16).

4. Injection valve according to one of the preceding claims, **characterized in that** the spray holes (69) are drilled into the valve seat (16).

5. Injection valve according to Claims 1, 2 or 3, **characterized in that** the spray holes (69) are manufactured by means of a laser process or an erosion process.

6. Injection valve according to one of the preceding claims, **characterized in that** a surface, which faces toward the valve needle (12), of the valve seat carrier (11) is hardened in the region of the valve seat (16) by means of a nitriding process or a surface coating process.

7. Injection valve according to Claim 1, **characterized in that** the valve seat carrier (11) is produced substantially from a third material in the region of the valve seat (16), wherein the third material has comparatively high hardness.

8. Method for manufacturing an injection valve, wherein a valve needle (12) is movably guided in a valve seat carrier (11) with a valve seat (16), wherein the valve needle (12) is actuated by an electromagnet (13), wherein the electromagnet (13) is produced from an inner hollow cylindrical magnet core (23), an outer magnet pot (24), a magnet coil (25) connected to a connector plug (26), and a magnet armature (21) situated axially opposite the magnet core (23), wherein the magnet armature (21) is arranged on that end of the valve needle (12) which is remote from the valve seat (16), **characterized in that** the valve seat carrier (11) is produced substantially from a magnetic first material in a first region (91) and is produced substantially from a nonmagnetic second material in a second region (92), and **in that** the valve seat carrier (11) is manufactured as a single-piece component by means of an MIM process.

9. Method according to Claim 8, **characterized in that** the valve seat carrier (11) is produced substantially from a third material in the region of the valve seat (16), wherein the third material has comparatively high hardness.

## Revendications

1. Soupape d'injection, en particulier pour installations d'injection de carburant de moteurs à combustion interne dans des véhicules automobiles, comprenant un support de siège de soupape (11), le support de siège de soupape (11) comprenant un siège de soupape (16), comprenant un pointeau de soupape (12) disposé dans le support de siège de soupape (11) et guidé de manière coulissante dans ce dernier, comprenant un électroaimant (13) pour actionner la course du pointeau de soupape (12), l'électroaimant (13) comprenant un noyau magnétique (23) cylindrique creux intérieur, un pot magnétique (24) extérieur, une bobine magnétique (25) raccordée à un connecteur de raccordement (26), et un induit magnétique (21) axialement opposé au noyau magnétique (23), l'induit magnétique (21) étant disposé au niveau de l'extrémité du pointeau de soupape (12) qui est opposée au siège de soupape (16), **caractérisée en ce que** le support de siège de soupape (11) est produit en tant qu'élément en une seule pièce, et **en ce que** le support de siège de soupape (11) comprend au moins une première région (91) et une deuxième région (92), le support de siège de soupape (11) étant fabriqué essentiellement à partir d'un premier matériau magnétique dans la première région (91) et étant fabriqué essentiellement à partir d'un deuxième matériau non magnétique dans la deuxième région (92), le support de siège de soupape (11) étant produit en tant que pièce obtenue par moulage par injection de métal (MIM).

2. Soupape d'injection selon la revendication 1, **caractérisée en ce que** le support de siège de soupape (11) est fabriqué essentiellement à partir du premier matériau dans la région du siège de soupape (16).

3. Soupape d'injection selon l'une quelconque des revendications précédentes, **caractérisée en ce que** le support de siège de soupape (11) comprend des trous d'injection (69) dans la région du siège de soupape (16).

4. Soupape d'injection selon l'une quelconque des revendications précédentes, **caractérisée en ce que** les trous d'injection (69) sont percés dans le siège de soupape (16).

5. Soupape d'injection selon la revendication 1, 2 ou 3, **caractérisée en ce que** les trous d'injection (69) sont fabriqués au moyen d'un procédé laser ou d'un procédé d'enlèvement.

6. Soupape d'injection selon l'une quelconque des revendications précédentes, **caractérisée en ce qu'**une surface du support de siège de soupape (11) qui est tournée vers le pointeau de soupape (12) est durcie au moyen d'un procédé de nitruration ou d'un procédé de revêtement de surface dans la région du siège de soupape (16).

7. Soupape d'injection selon la revendication 1, **caractérisée en ce que** le support de siège de soupape (11) est fabriqué essentiellement à partir d'un troisième matériau dans la région du siège de soupape (16), le troisième matériau présentant une dureté comparativement grande.

8. Procédé de production d'une soupape d'injection, un pointeau de soupape (12) étant guidé de manière coulissante dans un support de siège de soupape (11) comprenant un siège de soupape (16), le pointeau de soupape (12) étant actionné par un électroaimant (13), l'électroaimant (13) étant fabriqué à partir d'un noyau magnétique (23) cylindrique creux intérieur, d'un pot magnétique (24) extérieur, d'une bobine magnétique (25) raccordée à un connecteur de raccordement (26), et d'un induit magnétique (21) axialement opposé au noyau magnétique (23), l'induit magnétique (21) étant disposé au niveau de l'extrémité du pointeau de soupape (12) qui est opposée au siège de soupape (16), **caractérisé en ce que** le support de siège de soupape (11) est fabriqué essentiellement à partir d'un premier matériau magnétique dans une première région (91), et est fabriqué essentiellement à partir d'un deuxième matériau non magnétique dans une deuxième région (92), et **en ce que** le support de siège de soupape (11) est produit en tant qu'élément en une seule pièce au moyen d'un procédé MIM.

9. Procédé selon la revendication 8, **caractérisé en ce que** le support de siège de soupape (11) est fabriqué essentiellement à partir d'un troisième matériau dans la région du siège de soupape (16), le troisième matériau possédant une dureté comparativement grande.
